# EUROPÄISCHE PATENTSCHRIFT

(11) **EP 1 584 355 B1**
(45) Veröffentlichungstag und Bekanntmachung des Hinweises auf die Patenterteilung: **24.06.2009**
(21) Anmeldenummer: 05006695.0
(22) Anmeldetag: 26.03.2005
(51) Int. Cl.: A63B 21/005, A63B 24/00

(54) **Trainingsgerät**
Training device
Appareil d'entrainement

(30) Priorität: 10.04.2004 DE 102004017679
(43) Veröffentlichungstag der Anmeldung: 12.10.2005
(73) Patentinhaber: milon industries GmbH, 86494 Emersacker (DE)
(72) Erfinder: Dieter Miehlich, 86494 Emersacker (DE)
(74) Vertreter: Vossius, Corinna

(56) Entgegenhaltungen:
- EP-A- 0 853 961
- DE-A1- 2 608 313
- DE-A1- 3 541 501
- US-A- 4 765 315
- US-A- 4 785 674

## Beschreibung

Die Erfindung betrifft ein Trainingsgerät, insbesondere ein Krafttrainingsgerät, mit einer auf einem Gerätegestell drehbar gelagerten Übertragungswelle die einerseits mit einer auf dem Gerätegestell aufgenommenen Drehmomenterzeugungseinrichtung und andererseits mit einem von einer Trainingsperson erfassbaren Übungsorgan zusammenwirkt, und mit einer das am Übungsorgan wirksame Moment erfassenden Messeinrichtung (Kraftmessglied).

Ein Trainingsgerät dieser Art ist aus der DE 35 41 501 C2 bekannt. Bei dieser bekannten Anordnung ist die auf dem Gerätegestell gelagerte Übertragungswelle über eine Kette mit einem als Kettenrad ausgebildeten Anschlussorgan der Drehmomenterzeugungseinrichtung verbunden, die einen auf dem Gerätegestell befestigten Motor und ein antriebsmäßig über eine Kupplung mit dem Motor verbundenes Getriebe aufweist, das unabhängig vom Motor ebenfalls auf dem Gerätegestell befestigt ist. In die Kette ist ein Kraftmessglied eingebaut, das bei der bekannten Anordnung als Ist-Wert-Aufnehmer eines dem Motor zugeordneten Regelkreises fungiert. Das in die Kette eingebaute Kraftmessglied unterliegt zwangsläufig einer hohen Beanspruchung und ist daher einem hohen Verschleiß unterworfen, so dass Störungen zu befürchten sind. Außerdem besteht die Gefahr, dass die von dem in die Kette integrierten Messglied gemessenen Kräfte durch Störgrößen verfälscht werden, was zu unrichtigen Messergebnissen führen kann.

Die EP 08 53 961 A1 zeigt ein Trainingsgerät, bei dem die Drehmomenterzeugungseinrichtung als eine zusammenhängende Gehäuseanordnung aufweisender Getriebemotor ausgebildet ist, dessen Anschlussorgan direkt mit der Übertragungswelle zusammenwirkt. Ein Kraftmessglied zur Bestimmung des am Übungsorgan wirksamen Moments ist hier nicht vorgesehen.

Hiervon ausgehend ist es die Aufgabe der vorliegenden Erfindung, ein Trainingsgerät eingangs erwähnter Art mit einfachen und kostengünstigen Mitteln so zu verbessern, dass eine hohe Genauigkeit und Störungsfreiheit der Messeinrichtung erreicht werden.

Diese Aufgabe wird erfindungsgemäß dadurch gelöst, dass die Drehmomenterzeugungseinrichtung als eine zusammenhängende Gehäuseanordnung aufweisende Baueinheit ausgebildet ist, die mit einem antreibbaren Anschlussorgan drehschlüssig auf der auf dem Gerätegestell drehbar gelagerten Übertragungswelle aufgenommen und hierüber schwenkbar auf dem Gerätegestell aufgehängt ist und die über eine ein Kraftmessglied enthaltende Stützeinrichtung verdrehsicher am Gerätegestell abgestützt ist.

Das Messglied befindet sich hier nicht in einem beweglichen Bauteil, sondern ist in eine starre Drehmomentstütze integriert, was trotz einfacher Bauweise eine hohe Zuverlässigkeit und Exaktheit gewährleistet. Die erfindungsgemäße Anordnung des Messglieds stellt sicher, dass bereits sehr geringe Abweichungen des Ist-Werts von einem vorgegebenen Soll-Wert festgestellt werden, was nicht nur eine sehr exakte Regelung der Drehmomenterzeugungseinrichtung ermöglicht, sondern auch die Feststellung feinerer, lokaler Muskelschwächen bzw. bereits geringfügiger Muskelstärkungen.

Vorteilhafte Ausgestaltungen und zweckmäßige Fortbildungen der übergeordneten Maßnahmen sind in den Unteransprüchen angegeben. So kann die die Drehmomenterzeugungseinrichtung bildende Baueinheit vorteilhaft in einer stabilen Pendellage angeordnet sein. Dies entlastet das Kraftmessglied der Drehmomentstütze, was sich vorteilhaft auf die erzielbare Genauigkeit auswirkt.

Eine weitere vorteilhafte Maßnahme kann darin bestehen, dass die die Drehmomenterzeugungseinrichtung bildende Baueinheit über die Übertragungswelle fliegend auf dem Gerätegestell gelagert ist. Dies ergibt eine sehr kompakte Bauweise sowie eine einfache Montagemöglichkeit.

Da die Übungsbewegung eine hin- und hergehende Bewegung ist, kann der maximale Drehwinkel der Übertragungswelle zweckmäßig durch eine Anschlageinrichtung begrenzt sein. Dies erleichtert die Steuerung der Drehmomenterzeugungseinrichtung.

Gemäß einer bevorzugten Ausgestaltung kann das in die der die Drehmomenterzeugungseinrichtung bildenden Baueinheit zugeordnete Stützeinrichtung integrierte Kraftmessglied einen Dehnungsmesstreifen (DMS) enthalten. Ein derartiges Kraftmessglied ist in vorteilhafter Weise sehr kompakt und robust. Ein weiterer Vorteil besteht darin, dass ein derartiges Kraftmessglied elektrische Ausgangssignale erzeugt, was die weitere Verarbeitung dieser Signale in einer elektronischen Recheneinrichtung etc. erleichtert.

Zweckmäßig ist das Kraftmessglied im Bereich des von der Übertragungswelle entfernten Endes der die Drehmomenterzeugungseinrichtung bildenden Baueinheit angeordnet. Dies ergibt einen großen dem Kraftmessglied zugeordneten Hebelarm und damit eine große Kraftübersetzung, was die Genauigkeit verbessert.

Weitere vorteilhafte Ausgestaltungen und zweckmäßige Fortbildungen der übergeordneten Maßnahmen sind in den restlichen Unteransprüchen angegeben und aus der nachstehenden Beispielsbeschreibung anhand der Zeichnung näher entnehmbar.

In der nachstehend beschriebenen Zeichnung zeigen:
- Figur 1: eine Teilansicht eines erfindungsgemäßen Kraftrainingsgeräts teilweise im Schnitt und
- Figur 2: eine Seitenansicht der Anordnung gemäß Figur 1 mit außerhalb des Gerätegestells geschnittener Übertragungswelle.

Das den Figuren 1 und 2 zugrundeliegende Krafttrainingsgerät enthält eine als Übungsorgan fungierende Kurbel 1, die hin- und hergehend bewegbar ist. Die Kurbel 1 wird von der Übungsperson erfasst und in einer aktiven Übungsphase unter Überwindung eines an ihr angreifenden Gegendrehmoments bewegt und in der passiven Übungsphase entgegen der Wirkung eines sie antreibenden Drehmoments gehalten bzw. abgebremst. Dabei kann es sich um Zugbewegungen und/oder Schubbewegungen handeln. Das geräteseitig an der Kurbel 1 angreifende Drehmoment wird mittels einer Drehmomenterzeugungseinrichtung erzeugt, die als Getriebemotor mit einem Elektromotor 2 und einem Untersetzungsgetriebe 3 ausgebildet ist. Das Gehäuse des Elektromotors 2 ist an das Gehäuse des Untersetzungsgetriebes 3 angeflanscht, so dass der die Drehmomenterzeugungseinrichtung bildende Getriebemotor eine Baueinheit 4 mit zusammenhängender Gehäuseanordnung bildet. Der Elektromotor 2 kann zur Erzielung einer Bewegungsumkehr umschaltbar sein.

Die Drehmomenterzeugungseinrichtung und die Kurbel 1 sind durch eine Übertragungswelle 5 antriebsmäßig miteinander verbunden. Die Übertragungswelle 5 ist auf einem Gerätegestell 6 drehbar gelagert und trägt einerseits die Kurbel 1 und andererseits die die Drehmomenterzeugungseinrichtung bildende Baueinheit 4. Die Übertragungswelle 5 durchgreift eine gestellseitig vorgesehene Lagerbüchse 7 und ist in dieser drehbar gelagert. Diese Lagerung ist zweckmäßig als Kugellagerung ausgebildet, die in vorteilhafter Weise besonders widerstandsarm ist, was Verfälschungen des Ergebnisses einer Drehmomentmessung entgegenwirkt. Im dargestellten Beispiel ist eine Doppelkugellagerung mit zwei an den Enden der Lagerbüchse 7 angeordneten Kugellagern 25 vorgesehen. Die Lagerbüchse 7 ist an einer gestellseitigen Querstrebe 8 befestigt, die an der Außenseite von zwei gestellseitigen Standholmen angebracht ist.

Auf dem gegenüber der Lagerbüchse 7 nach außen vorspringenden Endbereich der Übertragungswelle 5 ist eine die Kurbel 1 tragende Muffe 9 aufgenommen. Auf dem gegenüber der Lagerbüchse 7 nach innen vorspringenden Abschnitt der Übertragungswelle 5 ist die die Drehmomenterzeugungseinrichtung bildende Baueinheit 4 aufgenommen. Diese ist mit einem ein Element des Räderzugs des Untersetzungsgetriebes 3 bildenden Anschlussorgan 10 versehen, das auf den inneren Abschnitt der Übertragungswelle 5 aufgesteckt ist und drehschlüssig hiermit zusammenwirkt. Das Anschlussorgan 10 ist durch in Figur 1 angedeutete Lager 26 drehbar im Gehäuse des Getriebes 3 der Baueinheit 4 gelagert. Zur Bildung des Anschlussorgans 10 ist ein Getrieberad 11 mit einer Nabe 12 versehen, in die die Übertragungswelle 5 eingreift, die drehschlüssig hiermit verbunden ist. Im dargestellten Beispiel ist hierzu eine Passfeder 13 vorgesehen. Die einerseits die Baueinheit 4 und andererseits die Kurbel 1 tragende, in der Lagerbüchse 7 drehbar gelagerte Übertragungswelle 5 ergibt praktisch eine fliegende, gestellseitige Lagerung der Baueinheit 4 und der Kurbel 1.

Die mittels der drehschlüssig mit dem Anschlussorgan 10 der Drehmomenterzeugungseinrichtung zusammenwirkenden Übertragungswelle 5 um deren Achse schwenkbar auf dem Gerätegestell 6 aufgenommene Baueinheit 4 ist durch eine Stützeinrichtung 14 in beiden Richtungen verdrehsicher am Gerätegestell 6 abgestützt. Hierzu ist eine Anlenkung vorgesehen. Die Stützeinrichtung 14 enthält einen zweischenkligen Bügel 15, der mit einem Schenkel an der Gehäuseanordnung der Baueinheit 4 befestigt ist und dessen anderer Schenkel den Elektromotor 2 flankiert und an seinem freien Ende an ein Kraftmessglied 16 angelenkt ist, das andererseits an einen benachbarten Standholm 17 des Gerätegestells 6 angelenkt ist. Der Bügel 15 ergibt einen vergleichsweise großen Abstand des Kraftmessglieds 16 von der durch die Achse der Übertragungswelle 5 gebildeten Drehachse der Baueinheit 4 und damit einen vergleichsweise großen Hebelarm. Das Gehäuse des Untersetzungsgetriebes 3 bietet gute Möglichkeiten zum Anbringen des Bügels 15. Dieser ist daher mit seinem vom Kraftmessglied 16 abgewandten Schenkel am Gehäuse des Untersetzungsgetriebes 3 befestigt und flankiert mit seinem anderen Schenkel den Elektromotor 2. Zur Entlastung des Kraftmessglieds 16 ist die Baueinheit 4 in einer stabilen Pendellage, d. h. Gleichgewichtslage, durch die Stützeinrichtung 14 am Gerätegestell 6 abgestützt, so dass bei unbelasteter Kurbel 1 auch das Kraftmessglied 16 unbelastet ist.

Die Kurbel 1 wird von der Übungsperson bzw. dem Motor in Drehrichtung hin- und herbewegt. Der maximale Schwenkwinkel ist begrenzt. Hierzu ist die das Anschlussorgan 10 durchgreifende Übertragungswelle 5 an ihrem das Gehäuse des Untersetzungsgetriebes 3 überragenden, kurbelfernen Endbereich mit einem durch eine aufgesetzte Nocke gebildeten, radialen Vorsprung 18 versehen, der mit einem an das Gehäuse des Untersetzungsgetriebes 3 angesetzten, festen Gegenanschlag 19 zusammenwirkt.

Das Kraftmessglied 16 misst eine Kraft, die unter Berücksichtigung des Abstands von der Achse der als Drehachse der Baueinheit 4 fungierenden Übertragungswelle 5 ein Moment ergibt, das praktisch das Reaktionsmoment zu dem an der mit der Übertragungswelle 5 verbundenen Kurbel 1 angreifenden Moment darstellt. Infolge der vorgesehenen Anlenkung sind gegensinnige Belastungsrichtungen möglich. Das Kraftmessglied 16 ist daher zweckmäßig so ausgebildet, dass es bei jeder Kraftrichtung anspricht. Da der Abstand des Kraftmessglieds 16 von der Drehachse baulich vorgegeben ist, stellen die durch das Messglied 16 aufgenommenen Messwerte zum Moment direkt proportionale Werte dar. Der Ausgang des Messglieds 16 ist über eine Signalleitung 20 mit einer elektronischen Recheneinrichtung 21 verbunden, welche die gemessenen Werte in der gewünschten Weise verarbeitet. Die Signalübertragung zwischen Kraftmessglied 16 und Recheneinrichtung 20 erfolgt zweckmäßig auf elektrischem Wege. Das Kraftmessglied 16 enthält daher vorteilhaft einen Dehnmessstreifen (DMS), der direkt elektrische Signale erzeugt, so dass eine Umwandlung entfallen kann.

Das Kraftmessglied 16 bildet praktisch einen der Recheneinrichtung 20 zugeordneten Ist-Wert-Aufnehmer. Die Recheneinrichtung 20 kann z.B. als Regler eines dem Elektromotor 2 zugeordneten Regelkreises fungieren. Bei Krafttrainingsgeräten hier vorliegender Art besteht aber vielfach auch der Wunsch, während der gesamten Übungszeit einer Übungsperson das an der Kurbel 1 wirksame Drehmoment aufzunehmen, um beispielsweise bestimmte Schwächen der Übungsperson festzustellen oder Trainingserfolge zu dokumentieren etc.. Um die Messwerte sichtbar machen zu können kann der Recheneinrichtung 20 eine im dargestellten Beispiel angedeutete Anzeigeeinrichtung 22 in Form eines Bildschirms oder dergleichen zugeordnet sein. Im dargestellten Beispiel ist eine während eines Übungstakts, das heißt beispielsweise während einer aktiven Bewegung aufgenommene Kraftkurve 23 dargestellt, die eine bei 24 angedeutete, beispielsweise auf eine Schwäche eines bestimmten Muskels der Übungsperson zurückzuführende Unregelmäßigkeit aufweist. Diese Information ermöglicht es, das Training auf eine gezielte Stärkung des geschwächten Muskels abzustimmen. Durch Speicherung der aufgenommenen Werte über einen längeren Zeitraum lässt sich auch der durch eine unterbrochene Linie angedeutete Trainingserfolg dokumentieren.

Der Elektromotor 2 kann als direkt regelbarer Motor ausgebildet sein. Es wäre aber auch denkbar, dem Elektromotor 2 eine in die Baueinheit 4 integrierte, regelbare Rutschkupplung beispielsweise in Form einer Wirbelstromkupplung, zuzuordnen und diese in Abhängigkeit von den Messwerten des Kraftmessglieds 16 zu regeln. Zur Vermeidung einer regelbaren Rutschkupplung kann der Elektromotor als Drehstrommotor ausgebildet sein, dem als Leistungsteil ein Frequenzumrichter zugeordnet ist, mittels dessen die Frequenz und die Stärke des dem Elektromotor zugeführten Drehstroms einstellbar sind, wobei die Stromstärke zumindest in Abhängigkeit vom gewünschten Drehmoment einstellbar ist und wobei die Frequenz so einstellbar ist, dass die Drehzahl des Drehfelds des dem Elektromotor zugeführten Drehstroms um eine vorgegebene Schlupfdrehzahl von der anhand der Messwerte einer dem Ausgang der Drehmomenterzeugungseinrichtung zugeordneten Positionsmesseinrichtung errechenbaren tatsächlichen Drehzahl des Elektromotors abweicht.

## Patentansprüche

1. Trainingsgerät, insbesondere Krafttrainingsgerät mit einer auf einem Gerätegestell (6) drehbar gelagerten Übertragungswelle (5), die einerseits mit einer auf dem Gerätegestell (6) aufgenommenen Drehmomenterzeugungseinrichtung (2, 3) und andererseits mit einem von einer Trainingsperson erfassbaren Übungsorgan (1) zusammenwirkt, und mit einem das am Übungsorgan (1) wirksame Moment erfassenden Kraftmessglied (16), **dadurch gekennzeichnet, dass** die Drehmomenterzeugungseinrichtung (2, 3) als eine zusammenhängende Gehäuseanordnung aufweisende Baueinheit (4) ausgebildet ist, die mit einem antreibbaren Anschlussorgan (10) drehschlüssig auf der Übertragungswelle (5) aufgenommen und schwenkbar auf dem Gerätegestell (6) aufgehängt ist und die über eine das Kraftmessglied (16) enthaltende Stützeinrichtung (14) in beiden Drehrichtungen verdrehsicher am Gerätegestell (6) abgestützt ist.

2. Trainingsgerät nach Anspruch 1, **dadurch gekennzeichnet, dass** die die Drehmomenterzeugungseinrichtung enthaltende, vorzugsweise als Getriebemotor ausgebildete Baueinheit (4) in einer stabilen Pendellage angeordnet und in dieser in beiden Drehrichtungen verdrehsicher am Gerätegestell (6) abgestützt ist.

3. Trainingsgerät nach einem der vorhergehenden Ansprüche, **dadurch gekennzeichnet, dass** die die Drehmomenterzeugungseinrichtung enthaltende Baueinheit (4) über die Übertragungswelle (5) fliegend auf dem Gerätegestell (6) gelagert ist.

4. Trainingsgerät nach Anspruch 3, **dadurch gekennzeichnet, dass** die Übertragungswelle (5) vorzugsweise über Kugellager (25) in einer gestellseitig vorgesehenen Lagerbüchse (7) gelagert ist und diese durchgreift und mit einem die Lagerbüchse (7) überragenden Bereich mit dem Übungsorgan (1) zusammenwirkt und mit ihrem gegenüberliegenden, die Lagerbüchse (6) überragenden Bereich in ein Anschlussorgan (10) der Drehmomenterzeugungseinrichtung eingreift und drehschlüssig hiermit verbunden ist.

5. Trainingsgerät nach Anspruch 4 oder 5, **dadurch gekennzeichnet, dass** das Anschlussorgan (10) der Drehmomenterzeugungseinrichtung als Antriebsrad (11) mit einer Nabe (12) ausgebildet ist, die auf die Übertragungswelle (5) aufgesteckt und im zugeordneten Gehäuse der Drehmomenterzeugungseinrichtung gelagert ist.

6. Trainingsgerät nach einem der vorhergehenden Ansprüche, **dadurch gekennzeichnet, dass** der maximale Drehwinkel der Übertragungswelle (5) durch eine Anschlaganordnung begrenzt ist.

7. Trainingsgerät nach Anspruch 6, **dadurch gekennzeichnet, dass** die Übertragungswelle (5) das Anschlussorgan (10) der Drehmomenterzeugungseinrichtung durchgreift und am aus der Drehmomenterzeugungseinrichtung herausragenden Endbereich mit einem radialen Vorsprung (18) versehen ist, dem ein an der Drehmomenterzeugungseinrichtung angebrachter Begrenzungsanschlag (19) zugeordnet ist.

8. Trainingsgerät nach einem der vorhergehenden Ansprüche, **dadurch gekennzeichnet, dass** das in die Stützeinrichtung (14) eingebaute Kraftmessglied (16) einen Dehnmessstreifen enthält.

9. Trainingsgerät nach einem der vorhergehenden Ansprüche, **dadurch gekennzeichnet, dass** die Drehmomenterzeugungseinrichtung als Getriebemotor (2, 3) ausgebildet und dass die Stützeinrichtung (14) einen mit einem Ende am Getriebegehäuse der Drehmomenterzeugungseinrichtung befestigten, den Motor der Drehmomenterzeugungseinrichtung flankierenden Bügel (15) aufweist, an dessen anderes Ende das Kraftmessglied (16) angelenkt ist, das andererseits am Gerätegestell (6) angelenkt ist.

10. Trainingsgerät nach einem der vorhergehenden Ansprüche, **dadurch gekennzeichnet, dass** der Ausgang des Kraftmessglied (16) über eine Signalleitung (20) mit einer Recheneinrichtung (21) verbunden ist, wobei vorzugsweise das Kraftmessglied (16) als IstWert-Aufnehmer eines der Drehmomenterzeugungseinrichtung zugeordneten Regelkreises ausgebildet ist, dessen Regler die Recheneinrichtung (21) bildet, der vorzugsweise eine Anzeigeeinrichtung (22) zugeordnet ist.

## Claims

1. An exercise apparatus, in particular a strength training apparatus, comprising a transmission shaft (5) rotatably mounted on an apparatus frame (6), which interacts, on the one hand, with a torque generating device (2, 3) accommodated on the apparatus frame (6) and, on the other hand, with an exercise member (1) that may be gripped by an exercising person, and comprising a force measuring element (16) that detects the torque acting upon the exercise member (1), **characterized in that** the torque generating device (2, 3) is designed as a structural unit (4) having a cohesive housing system, which is non-rotatably accommodated on the transmission shaft (5) by a drivable connecting member (10) and is suspended on the apparatus frame (6) in a swiveling manner, and which is non-torsionally supported on the apparatus frame (6) in both directions of rotation by a supporting device (14) including the force measuring element (16).

2. The exercise apparatus according to Claim 1, **characterized in that** the structural unit (4) preferably designed as a geared motor and including the torque generating device is situated in a stable pendulum position and is non-torsionally supported in this position in both directions on the apparatus frame (6).

3. The exercise apparatus according to one of the preceding claims, **characterized in that** the structural unit (4) including the torque generating device is over-mounted on the apparatus frame (6) above the transmission shaft (5).

4. The exercise apparatus according to Claim 3, **characterized in that** the transmission shaft (5) is preferably mounted by ball bearings (25) in a bearing bush (7) provided on the frame and engages therewith and interacts with the exercise element (1) via an area projecting over the bearing bush (7), and engages with a connecting member (10) by its opposite area projecting over the bearing bush (7) and is non-rotatably connected thereto.

5. The exercise apparatus according to Claim 4 or 5, **characterized in that** the connecting member (10) of the torque generating device is designed as a driving gear (11) having a hub (12), which is mounted on the transmission shaft (5) and is run on bearings in the housing of the torque generating device.

6. The exercise apparatus according to one of the preceding claims, **characterized in that** the maximum rotation angle of the transmission shaft (5) is limited by a limit stop system.

7. The exercise apparatus according to Claim 6, **characterized in that** the transmission shaft (5) engages with the connecting member (10) of the torque generating device and is provided with a radial projection (18) on the end area protruding from the torque generating device, the projection being assigned to the limit stop (19) attached to the torque generating device.

8. The exercise apparatus according to one of the preceding claims, **characterized in that** the force measuring element (16) integrated into the supporting device (14) includes a strain gauge.

9. The exercise apparatus according to one of the preceding claims, **characterized in that** the torque generating device is designed as a geared motor (2, 3), and the supporting device (14) has a bracket (25) that is attached by one end to the housing of the torque generating device and flanks the motor of the torque generating device, the force measuring device (16) being pivoted to the other end of the bracket and also pivoted to the apparatus frame (6).

10. The exercise apparatus according to one of the preceding claims, **characterized in that** the output of the force measuring element (16) is connected to an arithmetic unit (21) by a signal line (20), the force measuring element (16) preferably being designed as an actual value sensor of a regulating circuit assigned to the torque generating device, the regulator of the regulating circuit forming the arithmetic unit (21), to which a display device (22) is preferably assigned.

## Revendications

1. Appareil d'entraînement, en particulier appareil de musculation comprenant un arbre de transmission (5) monté à rotation sur un châssis (6), ledit arbre interagissant d'une part avec un dispositif moteur-couple (2, 3) logé sur le châssis (6), et d'autre part avec un organe d'exercice (1) susceptible d'être saisi par la personne souhaitant s'entraîner, et comprenant en outre un élément dynamomètre (16) qui mesure le couple agissant sur l'organe d'exercice (1), **caractérisé par le fait que** le dispositif moteur-couple (2, 3) est conçu comme un module (4) présentant un agencement de boîtiers solidaires, engagé en solidarité de rotation sur l'arbre de transmission (5) à l'aide d'un organe de raccordement (10) entraînable, et suspendu pivotant sur le châssis (6), et qui est appuyé sur le châssis (6) sans possibilité de rotation, dans un sens ou dans l'autre, par le biais d'un dispositif d'appui (14) qui comprend l'élément dynamomètre (16).

2. Appareil d'entraînement selon la revendication 1, **caractérisé par le fait que** le module (4) comprenant le dispositif moteur-couple, réalisé de préférence sous la forme d'un motoréducteur, est agencé en position oscillante stable et appuyé sur le châssis (6) dans cette position sans possibilité de rotation dans un sens ou dans l'autre.

3. Appareil d'entraînement selon l'une des revendications précédentes, **caractérisé par le fait que** le module (4) comprenant le dispositif moteur-couple est monté flottant sur le châssis (6) par le biais de l'arbre de transmission (5).

4. Appareil d'entraînement selon la revendication 3, **caractérisé par le fait que** l'arbre d'entraînement (5) est monté dans un coussinet (7) prévu dans le châssis, de préférence par le biais d'un roulement à billes (25), et qu'il traverse ledit coussinet et interagit avec l'élément d'exercice (1) par une partie dépassant du coussinet (7), et qu'avec sa partie en regard qui dépasse du coussinet (6), il pénètre un organe de raccordement (10) du dispositif moteur-couple auquel il est assemblé en solidarité de rotation.

5. Appareil d'entraînement selon l'une des revendications 4 ou 5, **caractérisé par le fait que** l'organe de raccordement (10) du dispositif moteur-couple est réalisé sous la forme d'une roue motrice (11) munie d'un moyeu (12) engagé sur l'arbre de transmission (5) et monté dans le boîtier correspondant du dispositif moteur-couple.

6. Appareil d'entraînement selon l'une des revendications précédentes, **caractérisé par le fait que** l'angle de rotation maximum de l'arbre de rotation (5) est limité par une structure butoir.

7. Appareil d'entraînement selon la revendication 6, **caractérisé par le fait que** l'arbre de transmission (5) traverse l'organe de raccordement (10) du dispositif moteur-couple et qu'il présente une saillie radiale (18) sur son extrémité dépassant du dispositif moteur-couple, saillie à laquelle est associé un butoir limite (19) prévu sur le dispositif moteur-couple.

8. Appareil d'entraînement selon l'une quelconque des revendications précédentes, **caractérisé par le fait que** l'élément dynamomètre (16) installé dans le dispositif d'appui (14) comprend un extensomètre à résistance.

9. Appareil d'entraînement selon l'une quelconque des revendications précédentes, **caractérisé par le fait que** le dispositif moteur-couple est réalisé sous la forme d'un motoréducteur (2, 3) et que le dispositif d'appui (14) présente un étrier (15) longeant le moteur du dispositif moteur-couple et fixé par l'une de ses extrémités au boîtier d'engrenage du dispositif moteur-couple, l'autre extrémité étant articulée sur l'élément dynamomètre (16), lui-même articulé à son tour sur le châssis (6).

10. Appareil d'entraînement selon l'une quelconque des revendications précédentes, **caractérisé par le fait que** la sortie de l'élément dynamomètre (16) est reliée à un organe de calcul (21) par une ligne de transmission de signaux (20), l'élément dynamomètre (16) étant réalisé de préférence sous la forme d'un capteur de valeurs instantanées d'un circuit de régulation associé au dispositif moteur-couple, dont le mécanisme régulateur est formé par l'organe de calcul (21), qui est de préférence associé à un dispositif d'affichage (22).
